# EUROPÄISCHE PATENTSCHRIFT

(11) **EP 1 052 176 B1**
(45) Veröffentlichungstag und Bekanntmachung des Hinweises auf die Patenterteilung: **26.04.2006**
(21) Anmeldenummer: 00106501.0
(22) Anmeldetag: 25.03.2000
(51) Int. Cl.: B65C 9/04

(54) **Vorrichtung zur Steuerung der Drehbewegung von Gefässen**
Governing device for the rotation of containers
Dispositif de pilotage pour la rotation de conteneurs

(30) Priorität: 14.05.1999 DE 29908827 U
(43) Veröffentlichungstag der Anmeldung: 15.11.2000
(73) Patentinhaber: KHS AG, 44143 Dortmund (DE)
(72) Erfinder: Körtge, Lutz, 22159 Hamburg (DE)

(56) Entgegenhaltungen:
- DE-A- 3 622 179
- DE-A- 3 835 866
- DE-A- 3 840 145

## Beschreibung

Die Erfindung betrifft eine Vorrichtung zur Steuerung der Drehbewegung von Gefäßen nach dem Oberbegriff des Anspruchs 1.

Derartige Vorrichtungen werden insbesondere in Verbindung mit Etikettiermaschinen für Gefäße verwendet. Bei der maschinellen Etikettierung werden zu etikettierende Gefäße über eine Fördereinrichtung dem Transportkarussell einer Etikettiermaschine zugeführt. Im Randbereich des Transportkarussells sind drehbar gelagerte Drehteller vorgesehen, auf denen jeweils mittels einer absenkbaren Zentriereinrichtung (auch als "Tulpe" bezeichnet) ein Gefäß auf dem Drehteller festgesetzt wird. Um das Transportkarussell herum sind eine oder mehrere feststehende Etikettierstationen angeordnet. Desweiteren befindet sich eine Anbürststation an dem Transportkaraussel. Für den eigentlichen Etikettiervorgang werden die Gefäße auf dem sich drehenden Transportkarussell an der bzw. an den Etikettierstationen vorbeigeführt, wobei die Gefäße gleichzeitig mit Hilfe der Drehteller relativ zu dem Transportkarussell in einer bestimmten Abfolge von Drehschritten verdreht werden, um die Gefäße zum Aufbringen und Anbürsten der Etiketten in einer bestimmten Winkelausrichtung und mit einer bestimmten Drehgeschwindigkeit bzw. Winkelgeschwindigkeit an den jeweiligen Etikettierstationen vorbeizuführen.

Um die einzelnen Drehteller relativ zum Transportkarussell gesteuert zu verdrehen, ist an jedem Drehteller eine Führungseinrichtung angebracht, die bei der Drehung des Transportkarussells an einer bezüglich des Transportkarussells verdrehfest angeordneten Steuerkurve abrollt und diese bei Drehung des Transportkarussells abtastet. Auf dieser stationären Steuerkurve ist die gewünschte Abfolge von Drehbewegungen durch die Form der Steuerkurve vorgegeben. Durch Abrollen der Führungseinrichtung, die beispielsweise ein unten an dem Drehteller verdrehfest angebrachtes Rollenkreuz aufweist, an der Steuerkurve wird die gewünschte Drehbewegung durch die Führungseinrichtung von der Steuerkurve auf den Drehteller übertragen.

Die Steuerkurve kann bezüglich des Rollenkreuzes außen liegend ausgebildet sein, so daß das Rollenkreuz die Innenfläche des Steuerkurvenkranzes abtastet.

Eine Vorrichtung mit den obigen Merkmalen ist zum Beispiel aus der DE 33 07 662 C2 bekannt, die eine Etikettiermaschine mit außenliegender Steuerkurve beschreibt.

Ferner ist eine Etikettiervarrichtung unter der Bezeichnung "Contiroll" der Krones AG bekannt, bei der die außenliegende Steuerkurve in ortsfeste Segmente unterteilt ist und ein Segment austauschbar ist, um die Form ier Steuerkurve und damit die vorgegebene Drehbewegung der Drehteller variieren und an die gegenwärtig zu bearbeitenden Gefäße im Bereich der Etikettierstation anpassen zu können.

Da bei einer Etikettiermaschine im Betrieb verschiedene Etikettierstationen über den Umfang des Umlaufweges der Drehteller verteilt um das Transportkarussell angebracht sind, die die verschiedenen Arbeitsschritte, wie Etikettenaufnahme, Beleimen, Positionieren des Etiketts am Gefäß, Andrücken etc. vornehmen, ist das Transportkarussell und die darunterliegende Steuerkurve, jedenfalls in den Bereichen, wo Etikettierstationen in Nachbarschaft zu dem Transportkarussell angeordnet sind, sehr schwer oder gar nicht zugänglich, so daß das Lösen und Entfernen von Segmenten der Steuerkurve äußerst schwierig oder gar nicht möglich ist. Für einen vollständigen Austausch der Steuerkurve durch Auswechseln aller Segmente ist es daher erforderlich, daß sämtliche Etikettierstationen entfernt werden, damit die Steuerkurve über den ganzen Umfang zugänglich wird. Dies bedeutet einen erheblichen Montageaufwand und einen langen Maschinenstillstand, wenn die Steuerkurvensegmente ausgewechselt werden sollen.

Aus EP 0 547 427 B1 ist eine Vorrichtung zur Steuerung der Drehbewegung von Drehtellern bekannt, bei der die außenliegende Steuerkurve in Drehrichtung verstellbar ist, um dadurch unterschiedliche Steuerkurvenformen in den wirksamen Bereich zu den daran abrollenden Führungseinrichtungen bringen zu können, um dadurch eine Anpaßbarkeit an unterschiedliche Gefäßgrößen zu ermöglichen. Bei dieser Vorrichtung wird also durch die Verdrehung der gewünschte Steuerkurventeil in den wirksame Bereich gebracht. Dagegen sind keine austauschbaren Steuerkurvensegmente vorgesehen, da die gewünschte Variabilität der wirksamen Steuerkurvenform durch deren Dreheinstellung bewirkt werden soll.

Es ist Aufgabe der vorliegenden Erfindung, eine Vorrichtung zur Steuerung der Drehbewegung von Gefäßen anzugeben, bei der eine beliebige, gewünschte Steuerkurve einfach und schnell, insbesondere ohne Werkzeug, montierbar und demontierbar ist.

Zur Lösung dieser Aufgabe dienen die kennzeichnenden Merkmale des Anspruchs 1 in Verbindung mit dessen Oberbegriff. Vorteilhafte Ausführungsformen der Erfindung sind in den Unteransprüchen aufgeführt.

Gemäß der vorliegenden Erfindung sind die Steuerkurvensegmente an einem Kurventräger lösbar gehaltert, wobei der Kurventräger bezüglich des feststehenden Rahmens drehbar um die Drehachse des Transportkarussells gelagert ist. Weiterhin ist eine Feststelleinrichtung vorhanden, mit der der Kurventräger gegen Verdrehungen bezüglich der Drehachse des Transportkarussells lösbar festgesetzt werden kann.

Aufgrund dieser Gestaltung ist es möglich, zur Auswechslung einer Steuerkurve den Kurventräger aus seiner Feststellung zu lösen und so zu verdrehen, daß das auszuwechselnde Steuerkurvensegment an einer gut zugänglichen Stelle liegt. Nach Austausch des Steuerkurvensegments kann der Kurventräger weitergedreht werden und gegebenenfalls ein weiteres Steuerkurvensegment ausgetauscht werden. Nach Austausch aller gewünschten Steuerkurvensegmente wird der Kurventräger wieder in seine Ausgangslage zurückgedreht und mittels der Feststelleinrichtung gegen Verdrehen gesichert, so daß die Ortsfestigkeit der Steuerkurve gewährleistet ist. Auf diese Weise kann die Steuerkurve modifiziert oder gegebenenfalls vollkommen ausgetauscht werden, ohne daß andere um das Transportkarussell angeordnete Vorrichtungen demontiert und entfernt werden müssen. Dadurch wird der Zeit- und Montageaufwand zum Auswechseln einer Steuerkurve erheblich reduziert.

Die Erfindung wird im folgenden anhand eines Ausführungsbeispiels in der einzigen Zeichnung beschrieben, die eine Querschnittsansicht des hier relevanten Teils einer Etikettiermaschine zeigt.

Die Etikettiermaschine hat eine Grundplatte 36, die Teil eines feststehenden Rahmens (nicht gezeigt) ist. In der Grundplatte 36 ist über mehrere Kugellager 14 eine vertikale Antriebswelle 2 drehbar gelagert. An der Antriebswelle 2 ist unten ein Antriebszahnrad 11 angebracht. Das Antriebszahnrad 11 wird von nicht dargestellten Antriebsvorrichtungen zur Drehung angetrieben.

Fest mit der Antriebswelle 2 verbunden ist ein Transportkarussell 3. Das Transportkarussell 3 weist eine Mehrzahl von Drehtellern 4 auf, die konzentrisch zur Drehachse der Antriebswelle 2 und über den Umfang des Transportkarussells 3 verteilt angeordnet sind. Jeder Drehteller 4 ist mit einer Führungseinrichtung 5 verbunden, die dazu ausgebildet ist, an einer außerhalb des Umlaufweges der Drehteller 4 angeordneten Steuerkurve 7 abzurollen. In der dargestellten Ausführungsform hat die Führungseinrichtung 5 ein mit der Drehachse des Drehtellers verbundenes Rollenkreuz, d.h. eine Anordnung von vier Rollen, deren (vertikale) Drehachsen an den Ecken eines Quadrats liegen; es sind jedoch auch andere Formen von Rollenanordnungen als Führungseinrichtungen an der Steuerkurve möglich. Die Form der Steuerkurve bestimmt die Relativdrehung der Führungseinrichtung 14 gegenüber der rein radialen Richtung bezüglich der Drehachse der Antriebswelle 4 und bestimmt so die Relativdrehung des Drehtellers 4 bezüglich des Transportkarussells 3 bei dessen Umlauf.

Um verschiedene Drehprogramme ausführen zu können, d.h. um verschiedene gewünschte Drehbewegungen beim Umlauf eines Gefäßes auf einem Drehteller auf dem Transportkarussell bewirken zu können, ist die Steuerkurve 7 gemäß der vorliegenden Erfindung leicht auswechselbar. Dies wird dadurch erreicht, daß die Steuerkurve 7 entlang des Umfangs aus mehreren Segmenten besteht, die von dem Kurventräger 1 gelöst werden können. Die Segmente der Steuerkurve 7 können zum Beispiel mittels von oben zugänglichten Schrauben an dem Kurventräger 1 befestigt sein. Ferner ist der Kurventräger gemäß der Vorliegenden Erfindung drehbar bezüglich der Drehachse der Antriebswelle 2 gelagert, und zwar in der dargestellten Ausführungsform mittels von Kugellagern 42, die außen auf der Lagerschale des Lagers der Antriebswelle 2 angeordnet sind. Durch diese drehbare Lagerung ist es möglich, den Kurventräger und damit ein jeweils auszutauschendes Segment der Steuerkurve 7 in eine möglichst gut zugängliche Stellung an der Etikettiermaschine zu bringen So daß das betroffene Segment der Steuerkurve 7 leicht ausgetauscht werden kann. Nach Austausch des Segments kann durch Weiterdrehen des Kurventrägers 1 der Austausch weiterer Segmente fortgesetzt werden. Nach Abschluß des Austauschvorgangs wird der Kurventräger 1 wieder relativ zu der Grundplatte drehfest festgesetzt, so daß die Steuerkurve wieder drehfest gehalten ist und somit wiederum eine ortsfeste Steuerkurve zum Abrollen der Führungseinrichtungen 5 bildet.

Die Feststelleinrichtung zum Festsetzen des Kurventrägers 1 gegenüber Verdrehungen wird in dem dargestellten Ausführungsbeispiel durch ein in dem Kurventräger 1 verlaufendes Langloch und ein in der Grundplatte 36 befestigtes Gewindestück 32 gebildet. Das Langloch im Kurventräger 1 ist konzentrisch zur Drehachse der Antriebswelle 2 geformt und erstreckt sich über einen solchen Winkelbereich, wie Drehungen des Kurventrägers 1 gegenüber der Grundplatte 36 gewünscht sind. In der Regel ist eine Verdrehbarkeit um weniger als 180° ausreichend. Das Gewindestück 32 ist an seinem unteren, aus der Grundplatte 36 herausragenden Ende mit einer Schraube 34 an der Grundplatte 36 befestigt. Um eine reibschlüssige Festsetzung des Kurventrägers 1 gegenüber der Grundplatte 36 zu bewirken, kann das Festsetzen zum Beispiel durch einen Spannhebel 38 erfolgen, der beim Anziehen für Andruck zwischen dem Kurventräger 1 und dem Gewindestück 32 sorgt und so die reibschlüssige Festsetzung des Kurventrägers 1 gegenüber der ortsfesten Grundplatte 36 bewirkt. Die Festspannung erfolgt zwischen dem Kurventräger 1 und dem Gewindestück 32.

Natürlich sind andere Feststelleinrichtungen zum verdrehfesten Festsetzen des Kurventrägers im Zusammenhang mit der vorliegenden Erfindung anwendbar.

## Patentansprüche

1. Vorrichtung zur Steuerung der Drehbewegung von Gefäßen (10) mit einem an einer Antriebswelle (2) befestigten, gegenüber einem feststehenden Rahmen drehbaren Transportkarussell (3), in dessen Randbereich konzentrisch zur Drehachse der Antriebswelle eine Anzahl drehbar gelagerter Drehteller (4) vorgesehen ist, einer Zentriereinrichtung über jedem der Drehteller (4), mittels derer ein Gefäß zwischen einem Drehteller (4) und der zugehörigen Zentriereinrichtung einspannbar ist, einer bezüglich des feststehenden Rahmens verdrehfesten Steuerkurve (7), einer Führungseinrichtung (5) an jedem Drehteller (4), die dazu ausgestaltet ist, an der Steuerkurve (7) abzurollen, um den Drehteller (4) bei der Drehung des Transportkarussell (3) gegenüber der Steuerkurve (7) in einer durch die Form der Steuerkurve vorgegebenen Weise bezüglich des Transportkarussells (3) zu verdrehen, wobei die Steuerkurve (7) außen am Umlaufweg der Führungseinrichtungen (5) liegt und entlang des Umfangs der Segmente unterteilt ist, die aus ihrer Halterung lösbar sind, **dadurch gekennzeichnet, dass** die Steuerkurvensegmente an einem Kurventräger (1) lösbar gehaltert sind, der bezüglich des feststehenden Rahmens drehbar um die Drehachse des Transportkarussells (3) gelagert ist, und dass eine Feststelleinrichtung (32, 34, 38) vorhanden ist, mit der der Kurventräger (1) gegen Verdrehungen um die Drehachse des Transportkarussells (3) lösbar festgesetzt werden kannund dass das auszutauschende Segment der Steuerkurve in eine gut zugängliche Wechselposition verbringbar ist, an welcher der Wechsel der Steuerkurvensegmente möglich ist, ohne das weitere am Transportkarussell angeordnete Vorrichtungen demontiert werden müssen.

2. Vorrichtung nach Anspruch 1, **dadurch gekennzeichnet, daß** die Vorrichtung (10) eine zentrale Nabe aufweist, die mittels Kugellagern (14) an dem feststehenden Rahmen drehbar bezüglich der Drehachse des Transportkarussells (3) gelagert ist.

3. Vorrichtung nach Anspruch 2, **dadurch gekennzeichnet, daß** die Nabe des Kurventrägers (1) mittels Kugellagern (42) an der Lagerschale des Drehlagers der Antriebswelle (2) drehbar gelagert ist.

4. Vorrichtung nach einem der vorhergehenden Ansprüche, **dadurch gekennzeichnet, daß** die Feststelleinrichtung (30) einen durch eine Bohrung in der Grundplatte (36) verlaufenden Gewindezapfen (32) aufweist, der an der Grundplatte (36) befestigt ist und mit seinem von der Grundplatte (36) abstehenden Ende durch ein Langloch in dem Kurventräger (1) hindurch ragt, das konzentrisch zur Drehachse des Kurventrägers (1) verlaufend geformt ist.

5. Vorrichtung nach Anspruch 4, **dadurch gekennzeichnet, daß** der den Kurventräger (1) durchragende Gewindezapfen (32) an seinem jenseits des Kurventrägers (1) liegenden Ende mit einem Spannhebel (38) versehen ist, der in gelöster Stellung eine Drehung des Kurventrägers (1) erlaubt und beim Anziehen für eine reibschlüssige Anlage an dem Kurventräger (1) sorgt, so daß der Kurventräger (1) durch Anziehen des Spannhebels (38) gegen Verdrehungen gegenüber der Grundplatte (36) festgespannt werden kann.

## Claims

1. Apparatus (10) for controlling the rotational movement of vessels, said apparatus having a conveying carousel (3), which is secured to a drive shaft (2) and is rotatable relative to a stationary frame, there being a plurality of rotatably mounted turntables (4) in the peripheral region of the said conveying carousel, located concentrically relative to the axis of rotation of the drive shaft, said apparatus also comprising a centring device above each of the turntables (4) by means of which a vessel is clampable between a turntable (4) and the associated centring device, a control cam (7) which is non rotatable with reference to the stationary frame, a guiding device (5) at each turntable (4), which device is such as to roll along the control cam (7) in order, when the conveying carousel (3) rotates, to rotate the turntable (4) relative to the control cam (7) in a manner predetermined by the form of the control cam with reference to the conveying carousel (3), wherein the control cam (7) is on the outside of the circumferential path of the guiding device (5) and is divided along the circumference into segments, which are detachable from their mounting, **characterised in that** the control cam segments are mounted so as to be detachable on a cam carrier (1), which, with reference to the stationary frame, is mounted so as to be rotatable about the axis of rotation of the conveying carousel (3), and **in that** there is a locking device (32, 24, 38), by means of which the cam carrier (1) can be releasably secured against rotation about the axis of rotation of the conveying carousel (3), and **in that** the segment of the control cam to be replaced can be moved into an easily accessible replacement position, in which position the replacement of the control cam segment is possible without there being the necessity to dismantle the rest of the apparatuses disposed on the conveying carousel.

2. Apparatus according to claim 1, **characterised in that** the apparatus (10) includes a central hub, which is mounted by means of ball bearings (14) on the stationary frame so as to be rotatable with reference to the axis of rotation of the conveying carousel (3).

3. Apparatus according to claim 2, **characterised in that** the hub of the cam carrier (1) is mounted so as to be rotatable on the bearing shell of the pivot bearing of the drive shaft (2).

4. Apparatus according to one of the preceding claims, **characterised in that** the locking device (30) includes a threaded pin (32), which extends through a bore in the base plate (36) and is secured to the base plate (36) and protrudes with its end standing out from the base plate (36) through an elongate hole in the cam carrier (1), said end being shaped extending concentrically relative to the axis of rotation of the cam carrier (1).

5. Apparatus according to claim 4, **characterised in that** the threaded pin (32) protruding through the cam carrier (1) is provided at its end lying on the other side of the cam carrier (1) with a tension lever (38), which, in the released position, allows a rotation of the cam carrier (1) and, when tightened, provides frictional abutment against the cam carrier (1), such that, by tightening the tension lever (38), the cam carrier (1) can be clamped to prevent rotation relative to the base plate (36).

## Revendications

1. Dispositif de commande du mouvement de rotation de récipients (10), comportant un carrousel de transport (3), qui est fixé sur un arbre d'entraînement (2) et rotatif par rapport à un bâti fixe et dont la zone de bordure, concentrique à l'axe de rotation de l'arbre d'entraînement, comporte une pluralité de plateaux tournants (4) montés rotatifs, un dispositif de centrage, qui est placé au-dessus de chaque plateau tournant (4) et au moyen duquel un récipient peut être bloqué entre un plateau tournant (4) et le dispositif de centrage associé, une came de commande (7) immobile en rotation par rapport au bâti fixe, un dispositif de guidage (5) sur chaque plateau tournant (4), lequel est conçu pour rouler le long de la came de commande (7) en vue de faire tourner le plateau tournant (4) par rapport au carrousel de transport (3) de manière prédéfinie par la forme de la came de commande (7) pendant la rotation du carrousel de transport (3) par rapport à la came de commande (7), la came de commande (7) étant située à l'extérieur sur la trajectoire de mouvement des dispositifs de guidage (5) et étant divisée en segments sur le pourtour, lesquels peuvent être désolidarisés de leur moyen de fixation, **caractérisé en ce que** les segments de la came de commande sont fixés de manière amovible sur un support de came (1), qui est monté rotatif par rapport au bâti fixe autour de l'axe de rotation du carrousel de transport (3), et **en ce qu'**il est prévu un dispositif d'immobilisation (32, 34, 38), par lequel le support de came (1) peut, de manière réversible, être immobilisé en rotation autour de l'axe de rotation du carrousel de transport (3), et **en ce que** le segment remplaçable de la came de commande peut être amené dans une position de remplacement bien accessible, dans laquelle le remplacement des segments de la came de commande est possible sans qu'il soit nécessaire de démonter d'autres dispositifs placés sur le carrousel de transport.

2. Dispositif selon la revendication 1, **caractérisé en ce que** le dispositif (10) comporte un moyeu central qui est monté sur le bâti fixe par l'intermédiaire de roulements à billes (14), de manière rotative par rapport à l'axe de rotation du carrousel de transport (3).

3. Dispositif selon la revendication 2, **caractérisé en ce que** le moyeu du support de came (1) est monté rotatif par l'intermédiaire de roulements à billes (42) sur le coussinet du palier de rotation de l'arbre d'entraînement (2).

4. Dispositif selon l'une des revendications précédentes, **caractérisé en ce que** le dispositif d'immobilisation (30) comporte une tige filetée (32) qui passe à travers une forure ménagée dans la plaque de base (36) et qui est fixée sur la plaque de base (36) et, avec son extrémité en saillie sur la plaque de base (36), passe à travers un trou oblong, ménagé dans le support de came (1) concentriquement à l'axe de rotation du support de came (1).

5. Dispositif selon la revendication 4, **caractérisé en ce que** la tige filetée (32), passant à travers le support de came (1), est munie, sur son extrémité située de l'autre côté du support de came (1), d'un levier de serrage (38) qui, dans la position relâchée, autorise une rotation du support de came (1) et, dans une position serrée, assure un appui par frottement contre le support de came (1), de telle sorte que le support de came (1), sous l'effet du serrage du levier de serrage (38), peut être immobilisé en rotation par rapport à la plaque de base (36).
